# EUROPÄISCHE PATENTSCHRIFT

(11) **EP 0 028 365 B1**
(45) Veröffentlichungstag und Bekanntmachung des Hinweises auf die Patenterteilung: **07.12.1983**
(21) Anmeldenummer: 80106467.6
(22) Anmeldetag: 23.10.1980
(51) Int. Cl.: B66C 1/66, B66C 1/10, G21F 5/00

(54) **Hebezeug zum Transportieren von Behältern**
Lifting device for transporting containers
Dispositif de levage pour transporter des réservoirs

(30) Priorität: 27.10.1979 DE 2943523
(43) Veröffentlichungstag der Anmeldung: 13.05.1981
(73) Patentinhaber: TRANSNUKLEAR GmbH, D-6450 Hanau 11 (DE)
(72) Erfinder: Herberholz, Klaus, Ing. grad., D-6457 Maintal 2 (DE); Schmidt, Peter, Ing. grad., D-6466 Gründau 2 (DE)

## Beschreibung

Gegenstand der Erfindung ist ein Hebezeug zum Transportieren von mit Tragzapfen versehenen Behältern in horizontaler Lage, insbesondere von Transportbehältern mit radioaktiven Stoffen in kerntechnischen Anlagen, im wesentlichen bestehend aus einer Kranhakenaufnahme, einem Torsionskörper und zwei Traversen mit Anschlaglaschen für die Behältertragzapfen.

Es ist bekannt, dass zur Entsorgung kerntechnischer Anlagen von Kernbrennstoffen Hebezeuge eingesetzt werden, um Behälter, insbesondere Brennelementtransportbehälter, in horizontaler Lage zu handhaben.

Hierbei werden Hebezeuge verwendet, die jeweils speziell für einen oder zwei in der Bauart ähnliche Behältertypen konstruiert sind. Diese Hebezeuge bestehen im wesentlichen aus einer Kranhakenaufnahme, einem Torsionskörper und Traversen mit den Anschlaglaschen für die Behältertragzapfen. Diese Hebezeuge sind im wesentlichen dadurch gekennzeichnet, daß sie vier Anschlaglaschen besitzen, die mittels hydraulischer Stellmotoren spreizbar sind, um ein Anschlagen an normalerweise vier Behälterzapfen zu ermöglichen.

Mit diesen Hebezeugen können zwar Behälter verschiedener Zapfenachsabstände gehandhabt werden, jedoch müssen vor einem Behälterwechsei mechanische Umrüstungen vorgenommen werden. Ebenso sind Behälter verschiedener Abmessungen, Gewichte und spezifischer Stoßdämpfer damit nicht ohne Umrüstung zu handhaben, da die Anpassung der Schwerpunktlage dieser Gehänge nicht stufenlos, sondern nur durch Auswechseln von Laschen erfolgen kann. Es ist daher in vielen Fällen erforderlich, die schweren Anschlaglaschen zu bewegen und den eingesetzten Hauptkran zu verfahren, um ein einwandfreies Anschlagen der Laschen am Behälter zu erreichen.

In besonderen Fällen wird der horizontale Transport der Behälter mittels Schäkel und Seilen durchgeführt, wobei man jedoch den Nachteil hat, nicht mehr den neuesten Sicherheitsstandards zu genügen.

So wird in der DE-OS 25 28 532 eine Einrichtung zur Sicherung von Lasten an Krananlagen mit einer redundant angeordneten Seilabhängung beschrieben, die jedoch nicht mehr dem derzeitigen Stand der Sicherheitsforderungen entspricht.

Weiterhin sind Hebezeuge im Einzatz, deren Anschlaglaschenglieder zwar zwei Freiheitsgrade besitzen, der zweite Freiheitsgrad jedoch nur zum Zwecke des Anschlagens der Laschen an die Behälterzapfen dient.

Es ist ebenfalls bekannt (DE-OS 26 37 843), Hebezeuge mit zusätzlichen Ausrüstungen zur Sicherung gegen Behälterabsturz auszustatten. Hierbei handelt es sich bei der Absturzsicherung jedoch um eine sehr aufwendige Konstruktion, die zusätzlich zum Hebezeug bauseitig vorgesehen werden muß und den Behälter nur während seines Transportes in vertikaler Lage vor dem Absturz sichert. Ungesichert ist jedoch der Transport in seiner horizontalen Lage.

In der DE-OS 23 64 928 wird beschrieben, wie Lasten allgemeiner Art in definierter Schräglage gehandhabt werden können. Hebezeuge dieser Art lassen sich jedoch aufgrund ihrer Baugröße im Schleusenbereich einer kerntechnischen Anlage nicht handhaben. Darüberhinaus sind bei derartigen Hebezeugen keine Vorkehrungen getroffen, die unbedingt erforderliche Stabilität bei Ausfall eines Laschengliedes zu gewährleisten.

Aus der DE-OS 25 29 068 ist ein Hebezeug für Motoren bekannt, das aus Kranhakenaufnahme, Torsionskörper und zwei Traversen mit Anschlaglaschen besteht, wobei die Verbindung zwischen Kranhakenaufnahme und Torsionskörper über einen Spindelantrieb erfolgt und beide Traversen starr mit dem Torsionskörper verbunden sind. Ein durch die US-PS 3 972 553 bekanntes Hebezeug weist Anschlaglaschen auf, die um ein Schwenklager in zwei Stellungen schwenkbar sind. Solche Hebezeuge sind jedoch nicht für Behälter mit radioaktiven Stoffen anwendbar, da sie den gesetztlichen Sicherheitsanforderungen in kerntechnischen Anlagen nicht genügen und nicht für Behälter mit unterschiedlichen, wechselnden Tragzapfenabständen anwendbar sind.

Es war daher Aufgabe der vorliegenden Erfindung, ein Hebezeug zum Transportieren von mit Tragzapfen versehenen Behältern in horizontaler Lage gemäß dem Oberbegriff von Anspruch 1 zu finden, welches ohne Umbau oder Umrüstung für Behälter mit unterschiedlichen Schwerpunkten und verschiedenen Tragzapfenabständen einsetzbar ist, bei Ausfall eines Laschengliedes keine Absturzsituation entstehen läßt und darüberhinaus eine leichte Handhabung einschließlich im räumlich engen Schleusenbereich kerntechnischer Anlagen gewährleistet.

Diese Aufgabe wurde erfindungsgemäß dadurch gelöst, daß jede Traverse im Bereich ihrer Enden jeweils eine Anschlaglasche aufweist, zur Erzielung einer statisch bestimmten Lastverteilung die andere Traverse pendelnd an dem Torsionskörper aufgehängt ist, die Anschlaglaschen zur Anpassung an unterschiedliche Behälterbreiten über Spindeln auf Tragbolzen stufenlos verschiebbar oder über mit ihnen gelenkig verbundene Schwenkarme um Schwenklager über Spindeln stufenlos seitwärts schwenkbar an den Traversen befestigt sind und Fanghaken an der pendelnd aufgehängten Traverse zur Begrenzung der Pendelbewegung zwischen dieser Traverse und dem Torsionskörper angebracht sind.

Mit dem erfindungsgemäßen Hebezeug können unterschiedliche Behältertypen über die stufenlos verstellbaren Anschlaglaschen angeschlagen werden und die Eigenneigung der Behälter infolge ihrer Schwerpunktlage über die ebenfalls stufenlos verstellbare Justierung an der Kranhakenaufnahme kompensiert werden.

Die Redundanz der Anschlagmittel, die bei Fehlbedienung oder Ausfall eines Laschengliedes erforderlich wird, um einen Behälterabsturz zu verhindern, wird über den besonders ausgebildeten Torsionskörper mit Dämpfungsgliedern erreicht, die in der Lage sind, die entstehenden dynamischen Kräfte sicher aufzunehmen.

Die Figuren 1 und 7 zeigen schematisch zwei beispielhafte Ausführungsformen des erfindungsgemässen Hebezeugs, während die Figuren 2 bis 6 konstruktive Details von Figur 1 darstellen.

Das erfindungsgemässe Hebezeug besteht im wesentlichen aus einer Kranhakenaufnahme (38) und einem Torsionskörper (1) mit daran befestigten Traversen (2, 3).

Der Torsionskörper (1) ist beispielsweise als flacher kastenförmiger Körper (1) ausgestaltet, der in seinem Inneren mit Schottblechen verwindungssteif ausgeführt ist. Es ist normalerweise eine Schweisskonstruktion aus Stahlblech, die als Seitenteile auf der einen Seite eine festeingeschweisste Traverse (3) und an der gegenüberliegenden Seite eine pendelnd aufgehängte Traverse (2) besitzt. Die feste Traverse (3) ist ebenso wie die Pendeltraverse (2) als geschweisstes Hohlprofil mit Stegblechen ausgeführt, wobei vorteilhafterweise die oberen und die unteren Gurtbleche mittels Stegblechen verbunden sind.

An den Enden der beiden Traversen sind schwenkbar gelagerte Ausleger (9) als Schwenkarme angebracht, die über Spindeln (20) um einen Bolzen im Schwenklager (10) mit definiertem Winkelausschlag stufenlos seitwärts schwenkbar sind.

Am Kopfteil dieser Schwenkarme sind die Anschlaglaschen (4) mittels Gelenklager (11) frei pendelnd aufgehängt. Die Anschlaglaschen (4) sind im unteren Bereich mit den Öffnungen zur Aufnahme der Behältertragzapfen (24) versehen. Darüber angeordnet sind Fallenbleche (23) (Fig. 3). Zur Arretierung sind diese Fallenbleche (23) mit Schiebebolzen versehen, welche eine formschlüssige Verriegelung mit den Behältertragzapfen (24) herbeiführen und eine sichere Handhabung der Behälter (15) gewährleisten.

Um den Schwenkvorgang einzuleiten, werden die Schwenkarme (9) vorzugsweise paarweise mit je einer Antriebsspindel (20), deren Zentrallager (32) am Torsionskörper (1) befestigt ist, über ein kettengetriebenes Handrad (33) angetrieben.

An der Hohlwelle der Schwenkarme (9) ist am oberen Ende ein Hebel (34) angeschweisst, über den das mittels Schlossmutter (35) verbundene Hebelgestänge die Kraft überträgt.

Über eingeschweisste nach oben stehende Stegbleche des Torsionskörpers (1) ist die Kranhakenaufnahme (38) auf eingesetzten Tragbolzen (7) befestigt.

Diese Kranhakenaufnahme (38) besteht aus senkrecht stehenden und in Tragbolzen (7) verschiebbar gelagerten Traglaschen (5), aus Distanzhalterohren (8) sowie aus Fallenbügeln (6). Die Distanzhalterrohre (8) sind an den Traglaschen (5) angeflanscht, die Fallenbügel (6) sind auf der einen Seite in Drehbolzen (12) gelagert, auf der anderen Seite mit Schiebebolzen (13) lösbar verbunden.

Mittels eines Spindelantriebs (25) können die Traglaschen (5) über Mitnehmer auf den Tragbolzen (7) verschoben werden.

Die pendelnd aufgehängte Traverse (2) ist über einen Tragbolzen (39) am Torsionskörper (1) gelagert, wobei er in einem Langloch (14) als Lagerpunkt ruht.

Infolge der möglichen Pendelbewegung der Pendeltraverse (2) um den Tragbolzen (39) im Langloch (14) schlägt diese am Torsionskörper (1) an Anschlagpunkten (36 bzw. 37) an. Hier sind Stossdämpfer(17) und (18) aus plastisch verformbaren Materialien auswechselbar angebracht (Fig. 2). Über Tragzapfen (19) sind Fanghaken (16) an der Pendeltraverse (2) befestigt.

Das erfindungsgemässe Hebezeug dient dazu, vor allem Brennelement-Transportbehälter in horizontaler oder in definierter, von der Horizontalen abweichenden Schräglage, aufzunehmen und zu transportieren.

Dazu wird ein Kranhaken formschlüssig an der Kranhakenaufnahme (38) befestigt. Die Fallenbügel (6) sind zum Einbringen des Hakens um den Drehbolzen (12) senkrecht nach oben schwenkbar. Beim Absenken des Kranhakens werden die Fallenbügel (6) über Mitnehmer durch das Hakengewicht in die geschlossene Stellung gebracht. Danach wird über Schiebebolzen (13) diese Position verriegelt. Aufgrund der Verfahrbarkeit der Kranhakenaufnahme (38) auf den Tragbolzen (7) werden die unterschiedlichen Schwerpunktslagen der Transportbehälter (15) ausgeglichen.

Die auswechselbaren Distanzhalterohre (8) verbinden die Traglaschen (5) miteinander und stellen die für den jeweiligen Kranhaken notwendigen Abstände her.

Der Torsionskörper (1) überträgt, indem er Torsionskräfte aufnimmt, die Kräfte auf die gegenüberliegende Anschlagseite. Er nimmt bei Ausfall einer Anschlaglasche (4) die auftretenden Kräfte aus der Behälterlast auf und stellt sicher, dass die restlichen drei Anschlagslaschen (4) den Behälter (15) in seiner Lage halten. Die pendelnd über Bolzen an dem Langloch lagerpunkt (14) aufgehängte Traverse (2) gleicht alle Toleranzen und Ungenauigkeiten im Gehänge und am Behälter aus und ermöglicht eine statisch bestimmte Lastverteilung.

Da diese Traverse (2) um den Tragbolzen (39) im Langloch (14) pendelt, schlägt sie nach Überschreiten des Freiganges an den Anschlagspunkten (36 oder 37) an dem Torsionskörper (1) an.

Um dieses Anschlagen ohne Beschädigung der Traversen (2) bzw. des Torsionskörpers (1) geschehen zu lassen, sind an diesen Punkten auswechselbare, plastisch verformbare Stossdämpfer (17 und 18) angebracht. Dabei ist die Entfernung zwischen dem einen Stossdämpfer (17) und seinem Anschlagspunkt (36) kleiner als die Entfernung zwischen dem anderen Stossdämpfer (18) und dessen Anschlagspunkt (37) (Fig. 2).

Vor dem Anschlagen an die Behältertragzapfen (24) sind die Schwenkarme (9) nach aussen gespreizt und werden, nachdem die Anschlag- öffnungen der Anschlaglaschen (4) vor den Behältertragzapfen (24) stehen, über das Handrad (33) mittels Kette einwärts geschwenkt. Durch leichtes Anheben des Gehänges werden die Zapfen in die Lagerschalen der Anschlaglaschen (4) geführt. Danach werden die Fallenbleche (23) (Fig. 3) abgelassen und mittels Bolzen per Hand verriegelt, so dass ein Herausgleiten der angeschlagenen Tragzapfen (24) ausgeschlossen wird. Die unterschiedlichen Längenmasse bzw. die unterschiedlichen Achsabstände der behältertragzapfen (24) werden durch entsprechende Schrägstellung der Anschlaglaschen (4) über die Gelenklager (11) ausgeglichen.

Infolge des erfindungsgemässen Aufbaues des Hebezeugs wird ein Behälterabsturz auch bei Ausfall eines Laschengliedes verhindert.

Die Ausführung des Torsionskörpers (1) sowie die Dimensionierung der Anschlaglaschen (4) erlauben es, einen angeschlagenen Transportbehälter auch auf zwei diagonal gegenüberliegenden Anschlaglaschen zu halten. Hierbei ist eine Redundanz gegeben, die eine wesentliche Sicherheitserhöhung gegenüber herkömmlichen Hebezeugen bietet.

Die Fig. 2 zeigt die im Tragzapfen (19) der Pendeltraverse angebrachte Fangvorrichtung mit dem Fanghaken (16) schematisch dargestellt. Hier sind auch die auf der Pendeltraverse (2) und auf dem Torsionskörper (1) befestigten Dämpfungsglieder (17 und 18) mit ihren Anschlagspunkten (36 und 37) ersichtlich.

In Fig. 3 ist die Anschlaglaschenkonstruktion mit aufgeschnittenem Gelenklager (11) dargestellt. Sie zeigt das Fallenblech (33), welches den angeschlagenen Behältertragbolzen (24) und damit den Behälter (15) in seiner Lage fixiert.

Die Fig. 4 zeigt eine vergrösserte Darstellung der Schwenkarmkonstruktion. Mittels der Antriebsspinde) (20) wird die Verstellung der Schwenkarme (9) über Schlossmuttern (21) und Hebelgestänge (22) um die Schwenklager (10) erreicht.

Die Figuren 5 und 6 stellen die Kranhakenaufnahmekonstruktion schematisch dar. Die Verstellung des Schwerpunktes wird über die Spindel (25) eingeleitet, wobei die Traglaschen (5) über die Tragbolzen (7) gleiten.

Eine besondere Variante des erfindungsgemässen Hebezeugs wird in Fig. 7 schematisch dargestellt mit einem längs zur Behälterachse angeordneten Torsionsträger (1). Hierbei liegt die Pendeltraverse (2) wie die feste Traverse (3) quer zur Behälterachse.

In diesem Fall ist jedoch die feste Traverse (3) mit dem Torsionskörper (1) verschraubt und lässt somit eine weitere, über die Schwenkbereiche der Anschlaglaschen (4) hinausgehende Verstellmöglichkeit zu (vorteilhaft bei extremen Behälterabmessungen).

Die Verstellung der Schwerpunktlage des Systems Hebezeug und Behälter erfolgt über eine Grobverstellung der Zuglaschen (26) in den einzelnen Bohrungen (27) der Tragstege (28) sowie über eine Feinverstellungsvorrichtung (25) der Zuglaschen (26).

Die Kranhakenaufnahme (29) besitzt ebenfalls eine Fallenblechausführung zum formschlüssigen Anschluss des Kranhakens. Die Verstellung der Breitenmasse der Anschlaglaschen (4) erfolgt hierbei jedoch mit Hilfe eines Spindelsystems (31) über die Tragbolzen (30) durch Verschieben der Anschlaglaschen (4).

Diese erfindungsgemässe Variante wird bevorzugt dort eingesetzt, wo die räumlichen Verhältnisse nicht extrem eng sind und die Handhabung vor dem Schleusenbereich zulassen. Zum anderen liegt der erfindungsgemässe Vorteil in der Verwendbarkeit des Gehänges für Behälter mit Überbreiten und Überlängen.

## Patentansprüche

1. Hebezeug zum Transportieren von mit Tragzapfen (24) versehenen Behältern (15) in horizontaler Lage, insbesondere von Transportbehältern mit radioaktiven Stoffen in kerntechnischen Anlagen, bestehend aus einer Kranhakenaufnahme (38) mit Traglaschen (5), einem Torsionskörper (1) und zwei Traversen (2, 3) mit Anschlag laschen (4) für die Behältertragzapfen (24), wobei die Verbindung zwischen der Kranhakenaufnahme (38) und dem Torsionskörper (1) über einen Spindelantrieb (25) erfolgt und die eine Traverse (3) starr mit dem Torsionskörper (1) verbunden ist, dadurch gekennzeichnet, daß jede Traverse (2, 3) im Bereich ihrer Enden jeweils eine Anschlaglasche (4) aufweist, zur Erzielung einer statisch bestimmten Lastverteilung die andere Traverse (2) pendelnd an dem Torsionskörper (1) aufgehängt ist, die Anschlaglaschen (4) zur Anpassung an unterschiedliche Behälterbreiten über Spindeln (31) auf Tragbolzen (30) stufenlos verschiebbar (Fig. 7) oder über mit ihnen gelenkig verbundene Schwenkarme (9) um Schwenklager (10) über Spindeln (20) stufenlos seitwärts schwenkbar (Fig. 1) an den Traversen (2, 3) befestigt sind und Fanghaken (16) an der pendelnd aufgehängten Traverse (2) zur Begrenzung der Pendelbewegung zwischen dieser Traverse (2) und dem Torsionskörper (1) angebracht sind.

2. Hebezeug nach Anspruch 1, dadurch gekennzeichnet, daß die Kranhakenaufnahme (38) aus auf Tragbolzen (7) verschiebbaren Traglaschen (5) und Fallenbügeln (6) besteht.

3. Hebezeug nach den Ansprüchen 1 und 2, dadurch gekennzeichnet, daß zwischen den Traglaschen (5) der Kranhakenaufnahme (38) auswechselbare Distanzhalterohre (8) angebracht sind.

4. Hebezeug nach den Ansprüchen 1 bis 3, dadurch gekennzeichnet, daß die Pendeltraverse (2) an ihren Anschlagspunkten (36, 37) am Torsionskörper (1) jeweils einen Stoßdämpfer (17 bzw. 18) aufweist und die Entfernung zwischen dem einen Stoßdämpfer (17) der Pendeltraverse (2) und seinem Anschlagpunkt (36) kleiner ist als die Entfernung zwischen dem anderen Stossdämpfer(18) und dessen Anschlagpunkt (37), und daß die Pendeltraverse (2) über einen Tragbolzen (39) in einem Langloch (14) des Torsionskörpers (1) pendelnd gelagert ist.

5. Hebezeug nach den Ansprüchen 1 bis 4, dadurch gekennzeichnet, daß die Anschlaglaschen (4) über hand- oder automatisch angetriebene Spindel (20) paarweise verstellbar sind.

6. Hebezeug nach den Ansprüchen 1 bis 5, dadurch gekennzeichnet, daß an den Anschlaglaschen (4) Fallenbleche (23) zur Arretierung der Behälterzapfen (24) angebracht sind.

## Claims

1. A hoist for transporting in a horizontal position containers (15) provided with supporting studs (24), in particular transport containers holding radioactive substances in nuclear technology plant, consisting of a crane hook take-up (38) having supporting brackets (5), a torsion body (1) and two crossheads (2, 3), having stop brackets (4) for the supporting studs (24) of the containers, the crane hook take-up (38) being connected to the torsion body (1) by means of a spindle drive (25), and one crosshead (3) is rigidly connected to the torsion body (1), characterised in that each crosshead (2, 3) has a stop bracket (4) in each case in the region of its ends, the other crosshead (2) is suspended in pendulum manner from the torsion body (1) to achieve a statically determined load distribution, the stop brackets (4) are attached to the crossheads (2, 3) being continuously movable on supporting bolts (30) via spindles (31) (Fig. 7) or they may be continuously pivoted sideways about swivel bearings (10) by swivel arms (9), hinged thereto, via spindles (20) (Fig. 1) for adaptation to different container widths, and catch hooks (16) are fitted to the crosshead (2), suspended in pendulum manner, to restrict the pendulum movement between this crosshead (2) and the torsion body (1).

2. A hoist according to claim 1, characterised in that the crane hook take-up (38) consists of supporting brackets (5) which may be moved on supporting bolts (7), and consists of fall bows (6).

3. A hoist according to claims 1 and 2, characterised in that adjustable distancing pipes (8) are fitted between the supporting brackets (5) of the crane hook take-up (38).

4. A hoist according to claims 1 to 3, characterised in that the pendulum crosshead (2) has at its stop points (36, 37) on the torsion body (1) a shock absorber (17 and 18 respectively) in each case and the distance between one shock absorber (17) of the pendulum crooshead (2) and its stop point (36) is smaller than the distance between the other shock absorber (18) and its stop point (37), and the pendulum crosshead (2) is mounted in pendulum manner in an oblong hole (14) of the torsion body(l) by means of a supporting bolt (39).

5. A hoist according to claims 1 to 4, characterised in that the stop brackets (4) may be adjusted in pairs by means of manually or automatically- driven spindles (20).

6. A hoist according to claims 1 to 5, characterised in that fall plates (23) are fitted to the stop brackets (4) to arrest the container studs (24).

## Revendications

1. Dispositif de levage pour le transport de conteneurs (15) munis de tourillons porteurs (24) en position horizontale, notamment de conteneurs de transport de matières radioactives dans des installations de technique nucléaire, dispositif caractérisé en ce qu'il comprend un organe de prise par crochet de grue (38) avec éclisses de support (5), un corps de torsion (1), et deux traverses (2, 3) avec éclisses de butée (4), pour les tourillons porteurs (24) du conteneur, la liaison entre l'organe à crochet de grue (38) et le corps de torsion (1) étant réalisée par un entraînement à broche filetée (25), une traverse (3) étant reliée rigidement avec le corps de torsion (1) et en ce que chaque traverse (2, 3) est pourvue, dans la zone de chaque extrémité, d'une éclisse de butée (4), et, en vue d'obtenir une répartition statiquement déterminée de la charge, l'autre traverse (2) est suspendue oscillante au corps de torsion (1), les éclisses de butée (4), pour leur adaptation à des largeurs de conteneur différentes, étant montées pour être coulissées progressivement, par broches filetées (31) sur des axes porteurs (30), ou étant fixées sur les traverses (2, 3) de manière à pouvoir être pivotées, progressivement, latéralement avec leurs bras pivotants (9) montés sur elles à articulation, autour de paliers pivotants (10), par broches filetées (20), et des crochets de saisie (16) étant montés sur la traverse suspendue oscillante (2) pour limiter le déplacement pendulaire entre cette traverse (2) et le corps de torsion (1).

2. Dispositif de levage suivant la revendication 1, caractérisé en ce que l'organe à crochet de grue (38) se compose d'éclisses porteuses (5) coulissantes sur des axes de support (7), et d'étriers de blocage (6).

3. Dispositif de levage suivant l'une des revendications 1 et 2, caractérisé en ce que des tubes d'espacement (8) sont montés entre les éclisses porteuses (5) de l'organe de prise à crochet de grue (38).

4. Dispositif de levage suivant l'une quelconque des revendications 1 à 3, caractérisé en ce que la traverse oscillante (2) est pourvue, en chacun de ses points de butée (36, 37) contre le corps de torsion (1), d'un amortisseur de chocs (17 et 18), et la distance entre l'un des amortisseurs (17) de la traverse (2) et son point de butée (36) est inférieure à la distance de l'autre amortisseur (18) et son point de butée (37), la traverse (2) étant suspendue oscillante, au moyen d'un axe porteur (39) dans un perçage allongé (14) du corps de torsion (1).

5. Dispositif de levage suivant l'une des revendications 1 à 4, caractérisé en ce que les éclisses de butée (4) sont réglables en position par paire au moyen d'une broche filetée (20) entraînée à la main ou automatiquement.

6. Dispositif suivant l'une quelconque des revendications 1 à 5, caractérisé en ce que des tôles de blocage (23) sont prévues sur les éclisses de butée (4) pour immobiliser les tourillons du récipient (24).
